# EUROPÄISCHE PATENTSCHRIFT

(11) **EP 4 257 768 B1**
(45) Veröffentlichungstag und Bekanntmachung des Hinweises auf die Patenterteilung: **18.02.2026**
(21) Anmeldenummer: 23167090.2
(22) Anmeldetag: 06.04.2023
(51) Int. Cl.: E04B 2/70, E04B 2/86, E04B 1/10, E04B 2/02, E04B 2/46

(54) **SATZ VON BAUELEMENTEN FÜR EIN AUS HOLZ GEFERTIGTES GEBÄUDE**
SET OF BUILDING ELEMENTS FOR A BUILDING MADE OF WOOD
ENSEMBLE D'ÉLÉMENTS DE CONSTRUCTION POUR UN BÂTIMENT EN BOIS

(30) Priorität: 08.04.2022 AT 502292022
(43) Veröffentlichungstag der Anmeldung: 11.10.2023
(73) Patentinhaber: Generation Concept Stiftung, 9494 Schaan (LI)
(72) Erfinder: BERGER, Johann, 3323 Neustadtl an der Donau (AT)
(74) Vertreter: Cunow, Gerda

(56) Entgegenhaltungen:
- KR-A- 19980 069 686
- US-A1- 2017 183 869
- US-B1- 6 412 245

## Beschreibung

Die vorliegende Erfindung bezieht sich auf einen Satz von Bauelementen für ein aus Holz gefertigtes Gebäude umfassend eine Mehrzahl von Basiselementen sowie auf diese aufsetzbare, lösbar miteinander verbindbare Wand- bzw. Deckenelemente.

Holzhäuser bzw. aus Holz gefertigte Gebäude sind in den unterschiedlichsten Arten und Ausführungen bekannt, sei es als Gartenhäuser, Behelfswohnhäuser, Blockbohlenhäuser oder dgl. mehr. In gleicher Weise sind Bauelemente bzw. Sätze von Bauelementen, aus denen derartige Gebäude gefertigt werden können, bekannt. Für die meisten derartiger aus Holz gefertigten Gebäude sowie die für das Fertigen dieser Gebäude erforderlichen Sätze von Bauelementen ist zu berücksichtigen, dass für das Aufstellen der Gebäude ein Team von Fachleuten erforderlich ist, sei es weil vorgefertigte Wände an Ort und Stelle transportiert werden und zusammengesetzt, sei es aufgrund des Gewichts der einzelnen Bauelemente oder sei es aufgrund der Tatsache, dass ohne entsprechende Kenntnis, Hilfsmittel und Maschinen die Gebäude gar nicht errichtet werden können. Im Stand der Technik sind jedoch auch bereits rasch und relativ einfach zusammenbaubare Gebäude beschrieben, welche als Ferienhäuser oder Behelfswohnhäuser dienen sollen und welche manchmal sogar ohne die Hilfe von Fachleuten zusammengebaut werden können. Gemeinsam ist nahezu allen diesen Bausatzelementen bzw. Bausätzen, dass sie durch Verschrauben, mittels zusammennageln der einzelnen Bauelemente hergestellt werden müssen, in der Folge das Einsetzen von Versteifungselementen, Dichtmaterialien, Rohren bzw. Leitungen und einem Verputzen der Bauelementen gebildet werden. Dadurch, dass die Bauelemente bei ihrem Zusammenbau auch mittels Schrauben, Nägeln oder auch Nieten verbunden werden müssen, um sicherzustellen, dass nicht aus den Bauelementen aufgerichtete Wände zum Kippen, Auseinanderklaffen oder dgl. mehr neigen, ist erkenntlich, dass das Errichten der Gebäude ohne viele Hilfsmittel und durch Zusammenarbeit einer Mehrzahl von Personen gar nicht möglich erscheint.

Aus der US5165212A ist eine Wand aus Hohlpaneelen entnehmbar, die mittels im Boden- oder Deckenbereich angeordneter länglicher Platten sowie Verbindungselementen zu einer Wand verbunden sind.

Der EP 0 117 205 ist beispielsweise ein Zusammenbauverfahren von vorfabrizierten Platten sowie Verbindungselementen entnehmbar, welche Platten in ihren Endbereichen komplementäre Ausnehmungen aufweisen, in die brechende, stabförmige, konturierte Verbindungselemente einsetzbar sind.

Aus der EP 2 116 657 ist ein Bausatz mit doppelter Dichtebarriere entnehmbar, bei welcher zwei in Abstand voneinander angeordnete Wände mittels Verbindungs- und Versteifungselementen miteinander verbunden sind.

Die US4850170A beschreibt ein Bauelement und ein Verfahren zum Herstellen von Wänden aus diesem Bauelement, bei welchem zwei in Abstand angeordnete, plattenförmige Elemente mittels einer Klemme miteinander verbunden sind.

Die US2394443A zeigt die Errichtung einer Wand aus im Wesentlichen kastenförmigen Elementen, welche kastenförmige Elemente mit miteinander in Eingriff bringbaren Verriegelungselementen verbindbar sind. Die Verriegelungselemente greifen hierbei in entsprechende Nuten in den kastenförmigen Profilen ein und sind selbst nach Art einer Schlossschraube miteinander verbindbar ausgebildet.

US2017183869A1 offenbart einen gattungsgemäßen Satz von Bauelementen für ein aus Holz gefertigtes Gebäude.

Ziel der vorliegenden Erfindung ist es, einen Satz von Bauelementen bereitzustellen, mit welchen es gelingt, ein vollständiges Gebäude zu errichten, mit welchem es insbesondere gelingt, die Verbindung der einzelnen Bauelemente rein mechanisch und ohne Hilfsmittel aus von Holz verschiedenen Materialien zu erreichen.

Zur Lösung dieser Aufgabe ist der erfindungsgemäße Satz von Bauelementen im Wesentlichen dadurch gekennzeichnet, dass die Wand- bzw. Deckenelemente aus einem rechteckigen Hohlraum in ihrem Inneren aufweisenden, jeweils aus Seitenwänden sowie Oberseiten sowie Unterseiten im Wesentlichen kastenförmigen Elementen gebildet sind, dass die im Wesentlichen kastenförmigen Wand- bzw. Deckenelemente an zwei Außenseiten ein U-förmiges Profil aufweisen, dass die im Wesentlichen kastenförmigen Wand- bzw. Deckenelemente an wenigstens einem Endbereich Ausnehmungen für einen Eingriff von Verbindungselementen aufweisen, dass die Ausnehmungen in den im Wesentlichen kastenförmigen Wand- und Deckenelementen im Wesentlichen als einseitiges Schwalbenschwanzprofil ausgebildet sind und anzwei einander gegenüberliegenden Seiten der im Wesentlichen kastenförrmigen Wand- und Deckenelemente ausgebildet sind, dass jedes Verbindungselement mit wenigstens zwei in horizontaler Richtung des Gebäudes angeordneten in zwei im Wesentlichen kastenförmige Wand- bzw. Deckenelemente einsetzbaren im Wesentlichen komplementäre Fortsätze darstellende sowie ein eine Nut aufweisendes Verbindungsteil, aufweisenden Verriegelungselementen ausgestattet ist und dass zwischen jeweils zwei einander gegenüberliegenden Verbindungselementen wenigstens ein Versteifungselement, insbesondere zwei jeweils komplementär zueinander ausgebildete abgeschrägte Seiten aufweisende, im Wesentlichen keilförmige Versteifungselemente in dafür in den Verbindungselementen ausgebildeten Nuten eingebracht sind. Dadurch, dass die Wand- bzw. Deckenelemente aus einen rechteckigen Hohlraum aufweisenden, im Wesentlichen kastenförmigen Wand- bzw. Deckenelementen gebildet sind, gelingt es, Wand- bzw. Deckenelemente, welche eine beliebige Abmessung haben können, insbesondere welche einen beliebig großen, rechteckigen Hohlraum im Inneren aufweisen können, bereitzustellen, um aus diesen Bauelementen nachfolgend ein aus Holz gefertigtes Gebäude errichten zu können, ohne beispielsweise aufgrund einer einseitigen Belastung, einer nicht vollständig ebenen Grundfläche oder dgl. eine Verwindung oder Durchsacken einzelner Wand- bzw. Deckenelemente befürchten zu müssen. Der im Inneren der im Wesentlichen kastenförmigen Wand- bzw. Deckenelemente vorgesehene, rechteckige Hohlraum, welcher selbstverständlich auch quadratisch sein kann, hat den Sinn, dass einerseits Leitungen oder dgl. durch das Innere der einzelnen Bauelemente geführt werden können und andererseits dadurch eine entsprechende Wanddicke, die vorab definiert wird, welche für das Errichten einer stabil stehenden, eine ausreichende Dichtung gegenüber äußeren Witterungsbedingungen sowie vor allem eine ausreichende Stabilität eines daraus errichteten Gebäudes bereitstellen können. Indem die Ausnehmungen in den im Wesentlichen kastenförmigen Wand- bzw. Deckenelementen im Wesentlichen als einseitiges Schwalbenschwanzprofil ausgebildet sind und an zwei einander gegenüberliegenden Seiten der im Wesentlichen kastenförmigen Wand- bzw. Deckenelemente ausgebildet sind, gelingt es, ein Verbindungsprofil bereitzustellen, in welches Verbindungselemente eingesetzt werden können und gleichzeitig sichergestellt werden kann, dass diese aufgrund des vorgesehenen im Wesentlichen einseitigen Schwalbenschwanzprofils nicht ausreißen, durch Ausdehnung oder Schrumpfen des diese Teile ausbildenden Holzes keine Spalten gebildet werden oder dgl. mehr.

Damit zwei oder mehrere miteinander durch Verbindungselemente verbundene Wand- oder Deckenelementen jeglichem Druck auf eine dadurch ausgebildete Wand, wie einem durch Witterungsbedingungen hervorgerufenen Druck, wie einer Schneelast, Wind oder dgl. mit Sicherheit standhalten können, ist die Erfindung dahingehend weitergebildet, dass zwischen jeweils zwei einander gegenüberliegenden Verbindungselementen wenigstens ein Versteifungselemente, insbesondere zwei jeweils komplementär zueinander ausgebildete abgeschrägte Seiten aufweisende, im Wesentlichen keilförmige Versteifungselemente in dafür in den Verbindungselementen ausgebildeten Nuten eingebracht sind. Indem als Versteifungselement, insbesondere zwei jeweils komplementär zueinander ausgebildete abgeschrägte Seiten aufweisende, im Wesentlichen keilförmige Versteifungselemente in die dafür vorgesehenen Nuten der Verbindungselemente eingebracht sind, gelingt es durch Einschlagen von einem dieser Elemente und bereits Anordnen in beispielsweise der entsprechenden Nut bzw. Ausnehmung des Verbindungselements angeordneten zweiten Versteifungselement ohne den Einsatz von Schrauben, Nägeln oder dgl., eine sichere Verspannung der einzelnen Wand- bzw. Deckenelemente sowie Verbindungselemente miteinander zu gewährleisten, so dass ohne jegliche Schrauben, Nägel oder sonstige Verbinder ein gesamtes Gebäude aufgerichtet und stabilisiert werden kann. Weiterhin spannen die zwei Versteifungselemente das Gebäude auch im Falle einer Setzung zuverlässig auf, da sie durch die Möglichkeit aneinander zu gleiten immer den maximal zur Verfügung stehenden Raum zwischen den Verbindungselementen einnehmen.

Indem weiterhin die im Wesentlichen kastenförmigen Wand- bzw. Deckenelemente an zwei Außenseiten ein U-förmiges Profil aufweisen, wird ein weiterer Hohlraum bereitgestellt, welcher nach Aufrichten, insbesondere übereinander Anordnen von zwei derartigen im Wesentlichen kastenförmigen Wand- bzw. Deckenelementen frei bleibt und in welchem wiederum Dichtmaterial eingelegt werden kann, Leitungen durchgeführt werden können oder aber beispielsweise ein Basiselement, sei es zu Versteifungszwecken oder um eine Bodenplatte auszubilden, eingeschoben werden kann. Indem die im Wesentlichen kastenförmigen Wand- bzw. Deckenelemente an wenigstens einem Endbereich Ausnehmungen für den Eingriff von Verbindungselementen aufweisen, können unter Einsatz dieser Verbindungselemente zwei oder mehrere der Wand- bzw. Deckenelemente miteinander verbunden werden, ohne dass ein Verschrauben oder Vernageln der Elemente miteinander erforderlich ist. Indem weiterhin jedes Verbindungselement mit zwei sich in horizontaler Richtung des Gebäudes erstreckenden bzw. in horizontaler Richtung des Gebäudes angeordneten Verriegelungselementen ausgestattet ist, kann eine Mehrzahl von im Wesentlichen kastenförmigen Wand- bzw. Deckenelementen übereinander angeordnet werden und mit einem eine die Höhe von einem im Wesentlichen kastenförmigen Wand- bzw. Deckenelement überragenden Verbindungselement miteinander verbunden werden, ohne dass dafür Sorge zu getragen werden muss, dass diese übereinander angeordneten im Wesentlichen kastenförmigen Wand- bzw. Deckenelementen gegeneinander verschoben werden oder nicht exakt übereinander angeordnet sind. Mit einer derartigen Ausbildung des Satzes von Bauelementen gelingt es ohne Zuhilfenahme von Schrauben, Nägeln oder sonstigen Verbindungselementen, ein gesamtes Haus bzw. Gebäude aufzurichten und die Wände lediglich durch ein Vorsehen von Verriegelungselemente aufweisenden Verbindungselementen miteinander unverlierbar zu verbinden.

Indem weiterhin der Satz von Bauelementen so ausgebildet ist, dass Seitenwände der im Wesentlichen kastenförmigen Wand- bzw. Deckenelemente in Höhenrichtung über diese verbindende Boden- und Deckflächen vorragen, wird ein Freiraum sowohl im Bodenbereich unter den im Wesentlichen kastenförmigen Wand- bzw. Deckenelementen sowie über denselben ausgebildet, in welche Freiräume verschiedenste andere Elemente, wie beispielsweise elektrische Leitungen oder dgl. eingelegt werden können. Wie dies einer Weiterbildung der Erfindung entspricht, ist der Satz von Bauelementen so ausgebildet, dass die Basiselemente als zwischen vorragende Enden der Seitenwände der im Wesentlichen kastenförmigen Wand- bzw. Deckenelemente einschiebbare Platten ausgebildet sind. Auf diese Weise gelingt es, eine Bodenplatte für ein aus dem Satz von Bauelementen gefertigtes Gebäude bereitzustellen, ohne dass ein gesondertes Fundament oder dgl. errichtet werden muss oder eine Abänderung der Form einzelner im Wesentlichen kastenförmiger Wand- bzw. Deckenelemente erforderlich wäre.

Um ein Verschieben von übereinander angeordneten Wand- bzw. Deckenelementen mit Sicherheit hintanzuhalten und auch die Ausbildung von Rissen bzw. Spalten zwischen übereinander angeordneten Wand- bzw. Deckenelementen mit Sicherheit hintanzuhalten, ist die Erfindung dahingehend weitergebildet, dass die Seitenwände der im Wesentlichen kastenförmigen Wand- bzw. Deckenelemente an ihren Ober- und Unterseiten jeweils wenigstens eine Nut oder einen in die Nut einpassbaren Vorsprung, insbesondere eine Rippe aufweisen. Durch das Vorsehen von Nuten bzw. Vorsprüngen wie Rippen oder dgl., die ineinander einpassbar sind, gelingt es einerseits, ein korrektes übereinander Ausrichten von einzelnen im Wesentlichen kastenförmigen Wand- bzw. Deckenelementen bereitzustellen und andererseits jegliche Ausbildung von Rissen zwischen übereinander angeordneten im Wesentlichen kastenförmigen Wand- bzw. Deckenelementen, Sprüngen oder ein unbeabsichtigtes gegeneinander Verschieben der einzelnen im Wesentlichen kastenförmigen Wand- bzw. Deckenteile hintanzuhalten. Auf diese Weise kann die gesamte Wand des auszubildenden Gebäudes lediglich durch Aufeinanderstapeln von einer Mehrzahl von im Wesentlichen kastenförmigen Wand- bzw. Deckenelementen hergestellt werden und beispielsweise danach durch miteinander Verbinden dieser im Wesentlichen kastenförmigen Wand- und Deckenelemente durch Einschieben der Verbindungselemente. In Bezug auf die Verbindungselemente ist in diesem Zusammenhang festzuhalten, dass diese in einer beliebigen Länge vorgefertigt werden können und entweder nach Erreichen der Gesamthöhe einer Wand eines Gebäudes abgelängt werden können oder auch in vorgefertigten Einzelstücken bestimmter Länge verwendet werden und eine Mehrzahl derselben übereinander angeordnet werden kann.

Indem das im Wesentlichen kastenförmige Element so ausgebildet ist, dass die Boden- und Deckflächen jedes im Wesentlichen kastenförmigen Wand- bzw. Deckenelementes in die Seitenwände desselben mittels eines insbesondere verleimten Nut-Federbrett-Profils eingesetzt sind, wird eine sichere und unverlierbare Verbindung der Seitenwände und Deck- bzw. Bodenflächen jedes im Wesentlichen kastenförmigen Wand- bzw. Deckenelementes bereitgestellt, wobei durch Verleimen derselben auch ein unbeabsichtigtes Auseinanderfallen derselben nicht geschehen kann. Für eine besonders sichere Verbindung ist die Erfindung dahingehend weitergebildet, dass das verleimte Nut-Federbrett-Profil als verleimtes Schwalbenschanzprofil ausgebildet ist. Schwalbenschwanzprofile sind in diesem Zusammenhang bedeutend sicherer als beispielsweise nur durch rechteckige oder quadratische Rippen ausgebildete Profile, die in eine entsprechende Nut eingesetzt sind.

Um die Steifigkeit des gesamten Gebäudes und insbesondere der einzelnen Wand- und Deckenelemente zu erhöhen, ist die Erfindung dahingehend weiterbildet, dass Boden- und Deckflächen jedes im Wesentlichen kastenförmigen Wand- bzw. Deckenelementes aus Holzbrettern mit einer um einen Winkel zwischen 20 und 60° geneigten Holzmaserung ausgebildet sind. Dadurch, dass die Boden- und Deckflächen des im Wesentlichen kastenförmigen Wand- bzw. Deckenelementes aus Holzbrettern gefertigt sind, deren Maserung nicht gleich läuft bzw. nicht senkrecht auf die bzw. gleichlaufend mit der Maserung von benachbarten Flächen ausgerichtet ist, und die insbesondere einen Winkel von 20 bis 60° gegenüber einer horizontalen oder senkrechten geneigten Maserung einschließt, gelingt es, eine weitere besondere Versteifung der im Wesentlichen kastenförmigen Wand- bzw. Deckenelemente bereitzustellen, die insbesondere ein Reißen der einzelnen den Kasten ausbildenden diese ausbildenden Bretter entlang der Maserung mit Sicherheit hintanhalten. Schließlich kann, um die Versteifung noch weiter zu verbessern, die Ausbildung so getroffen werden, dass die Maserung von der Bodenfläche gegenüber jener der Deckfläche entgegengesetzt gerichtet ist.

Um jedes beliebige Gebäude aus dem Satz von Bauelementen fertigen zu können, ist die Erfindung dahingehend weitergebildet, dass die Ausnehmungen für einen Eingriff von Verbindungselementen in den im Wesentlichen kastenförmigen Elementen an wenigstens einer Endfläche oder wenigstens einer Seitenfläche des im Wesentlichen kastenförmigen Wand- bzw. Deckenelementes ausgebildet sind. Indem die Ausnehmung für einen Eingriff von Verbindungselementen in den im Wesentlichen kastenförmigen Wand- bzw. Deckenelementen an der Endfläche oder wenigstens einer Seitenfläche des im Wesentlichen kastenförmigen Wand- bzw. Deckenelementes ausgebildet sind, können entweder zwei im Wesentlichen kastenförmige Wand- bzw. Deckenelemente direkt hintereinander angeordnet werden, Eckverbindungen ausgebildet werden, indem eines der im Wesentlichen kastenförmigen Wand- bzw. Deckenelemente seine Ausnehmungen für einen Eingriff von Verbindungselementen an der Endfläche und eines am Endbereich einer Seitenfläche aufweist oder aber auch Zwischenwände eines Gebäudes ausgebildet werden, indem beispielsweise die Ausnehmungen für den Eingriff des Verbindungselements in einem Mittenbereich wenigstens einer Seitenwand des im Wesentlichen kastenförmigen Wand- bzw. Deckenelementes ausgebildet sind. Auf diese Weise gelingt es unter Bereitstellung von extrem wenigen Bauteilen und insbesondere unter Einsatz von nur ganz begrenzten Maschinen, mit welchen die Profile geschnitten werden müssen, sämtliche Elemente für die Errichtung eines gesamten Gebäudes bereitzustellen, wobei die Elemente durch Aufeinanderschichten und miteinander Verkeilen bzw. Verklemmen, d.h. durch Verbindungselemente oder die keilförmigen Versteifungselemente gegeneinander gesichert und insbesondere gegen ein Auseinanderfallen gesichert werden können. Mit einem derartigen Satz von Bauelementen kann somit jedes beliebige Gebäude errichtet werden.

Es erübrigt sich von selbst festzuhalten, dass die im Wesentlichen kastenförmigen Wandelemente auch als Deckenelemente verwendet werden können, wobei diese einfach über den von einem über den Wandelementen umspannten Freiraum aufgelegt werden, wobei für eine Sicherung derselben nicht nur ein Eingriff in die vorhandenen Nuten bzw. Rippen möglich ist sondern auch eine Fixierung derselben mittels der Verbindungselemente an den darunterliegenden Wandelementen, wofür einfach die entsprechende Ausnehmung für die Aufnahme eines Verbindungselements an einer anderen Stelle des im Wesentlichen kastenförmigen Deckenelements ausgeschnitten werden muss.

Für eine vereinfachte Herstellung des Satzes von Bauelementen sind diese aus Vollholz ausgebildet. Für die Errichtung eines Gebäudes aus dem Satz von Bauelementen ist es hierbei sowohl möglich die einzelnen im Wesentlichen kastenförmigen Wand- bzw. Deckenelemente versetzt übereinander anzuordnen und Verbindungselemente sowie Versteifungselemente einzusetzen, die sich nur über die Höhe eine einzigen Wand- bzw. Deckenelements erstrecken als auch eine Mehrzahl von übereinander angeordneten Wand- bzw. Deckenelementen, deren Endbereiche jeweils fluchtend übereinander angeordnet sind mit einem einzigen sich über die Höhe der Mehrzahl von übereinander angeordneten Wand- bzw. Deckenelementen erstreckenden Verbindungselement sowie den entsprechenden Versteifungselementen zu verbinden. Es erübrigt sich in diesem Zusammenhang festzuhalten, dass in der Realität beide Varianten an ein und demselben zu errichtenden Gebäude zum Einsatz gelangen, um einen stabilen Zusammenhalt der einzelnen Wand- bzw. Deckenelemente zu ermöglichen.

Es erübrigt sich festzuhalten, dass in die im Wesentlichen kastenförmigen Wand- bzw. Deckenelemente Dichtmaterialien wie natürliche Dichtmaterialien, sei es Schafwolle, Sägemehl, Sägespäne, Steinwolle oder dgl. eingebracht werden können und dass, sollte diese gewünscht werden, ein aus dem Satz von Bauelementen errichtetes Gebäude an seiner Außen- bzw. Innenseite weitere Dichtmaterialien aufweisen kann, wie plattenförmige Dichtungen, Verputz oder aber auch Holzlattung oder Holzschindel, wie dies im alpenländischen Bereich häufig anzutreffen ist.

Die Erfindung wird nachfolgend anhand von in der Zeichnung dargestellten Ausführungsbeispielen näher erläutert. In dieser zeigen
Fig. 1 eine perspektivische Ansicht von vorne von zwei übereinander angeordneten im Wesentlichen kastenförmigen Wand- bzw. Deckenelementen mit darunter eingesetztem Basiselement,
Fig. 2 eine Verbindung von zwei im Wesentlichen kastenförmigen Wand- bzw. Deckenelementen mittels zweier gegenüberliegender Verbindungselemente,
Fig. 3 einen perspektivischen Teilausschnitt einer Boden- bzw. Deckfläche eines im Wesentlichen kastenförmigen Wand- bzw. Deckenelements, das mittels Schwalbenschanzprofil verleimt ist, und
Fig. 4 eine schematische Darstellung einer Eckverbindung von zwei Boden- bzw. Deckflächen eines im Wesentlichen kastenförmigen Wand- bzw. Deckenelementes.

In Fig. 1 sind mit 1 im wesentlichen kastenförmige Wand- bzw. Deckenelemente bezeichnet, welche in der gezeigten Darstellung über eine Nutfederbrett-Verbindung bestehend aus einer Rippe 2 und einer Nut 3 übereinander und ineinander einpassbar angeordnet sind. Die im Wesentlichen kastenförmigen Wand- bzw. Deckenelemente 1 sind hierbei jeweils aus Seitenwänden 4 sowie Oberseiten 5 bzw. Unterseiten 6 ausgebildet. Die Seitenwände 4 sind hierbei in der Höhe über die Ober- bzw. Unterseiten 5, 6 vorragend angeordnet und die Ober- bzw. Unterseiten 5, 6 sind mittels eines verleimten Nutfeder-Profils 7 in die Seitenwände 4 eingeleimt. Dadurch, dass die Seitenwände 4 in der Höhe über die Ober- und Unterseiten 5, 6 vorragen, kann in den dadurch ausgebildeten Freiraum entweder Dichtungsmaterial, Leitungen oder dgl. eingeschoben werden. In der in Fig. 1 dargestellten Ausführungsform ist in den unteren ausgebildeten Freiraum 8 die Basisplatte 9 eingeschoben. Nicht nur in die ausgebildeten Freiräume 8, sondern auch in das Innere des im Wesentlichen kastenförmigen Wand- bzw. Deckenelementes können Dichtmaterialien, Leitungen, Abwasserleitungen, Stromleitungen oder dgl. eingebaut werden, ohne dass eine übermäßige Anzahl von Durchbrechungen oder dgl. in den im Wesentlichen kastenförmigen Wand- bzw. Deckenelementen ausgebildet werden müsste.

Um nun zwei im Wesentlichen kastenförmige Wand- bzw. Deckenelemente 1 miteinander verbinden zu können, wird, wie dies in Fig. 2 gezeigt ist, in dem Endbereich von jedem im Wesentlichen kastenförmigen Wand- bzw. Deckenelement 1 ein Verbindungselement 10 eingesetzt. Das Verbindungselement 10 ist hierbei so ausgebildet, dass an beiden Seiten des im Wesentlichen kastenförmigen Wand- bzw. Deckenelementes 1 jeweils ein Verbindungselement 10 in, in dem Endbereich des im Wesentlichen kastenförmigen Wand- bzw. Deckenelementes 1 ausgebildete Nuten, im vorliegenden Fall im Wesentlichen schwalbenschwanzförmige Nuten 11 eingesetzt ist, wobei das Verbindungselement 10 zwei im Wesentlichen komplementäre Fortsätze 12 aufweist, die dem Schwalbenschwanzprofil 11 entsprechen sowie ein Verbindungsteil 13, welches die zwei nebeneinander angeordneten, im Wesentlichen kastenförmigen Wand- bzw. Deckenelemente 1 auf Abstand hält. In den Verbindungsteilen 13 ist an der zur Innenseite des im Wesentlichen kastenförmigen Wand- bzw. Deckenelementes 1 gewandten Seite des Verbindungselements eine Nut 16 ausgebildet, in welche Nut 16 in in der Fig. 2 nicht dargestellte Versteifungselemente 14 einsetzbar sind. Die Versteifungselemente 14 sind hierbei jeweils aus zwei komplementär zueinander ausgebildete, abgeschrägte Seiten aufweisende, im Wesentlichen keilförmige Versteifungselemente 14 ausgebildet.

Fig. 3 ist ein Detail einer Deck- bzw. Bodenfläche des im Wesentlichen kastenförmigen Wand- bzw. Deckenelementes 1 dargestellt, welche Boden- bzw. Deckfläche in die Seitenwand 4 des im Wesentlichen kastenförmigen Wand- bzw. Deckenelementes 1 mittels eines Schwalbenschwanzprofils eingeleimt ist. Eine derartige Ausbildung bietet eine erhöhte Sicherheit und wird insbesondere einen Verlust bzw. ein Ausbrechen von Seitenwänden aus den Boden- bzw. Deckflächen mit Sicherheit hintanhalten.

In Fig. 4 wird eine schematische Darstellung einer Eckverbindung gezeigt, in welcher wiederum des im Wesentlichen kastenförmigen Wand- bzw. Deckenelemente 1 mittels Verbindungselementen 10 miteinander verbunden sind. Die Verbindungselemente 10 sind hierbei in eines der beiden des im Wesentlichen kastenförmigen Wand- bzw. Deckenelemente 1 an der Stirnseite eingelassen und in das zweite an einer Seitenfläche 4 eines zweiten im Wesentlichen kastenförmigen Wand- bzw. Deckenelementes 1. Die Verbindung erfolgt wiederum durch Einfügen eines im Wesentlichen schwalbenschanzförmigen Profils 12 des Verbindungselements 10 in eine entsprechende Ausnehmung 11 in dem im Wesentlichen kastenförmigen Wand- bzw. Deckenelement 1, wobei die Ausnehmung 11 entweder an der Stirnfläche oder an der Seitenfläche desselben ausgebildet ist, wodurch einfach und zuverlässig eine Eckverbindung ausgebildet werden kann.

Aus Fig. 4 ersichtlich sind zwei eingeschlagene komplementär zueinander ausgebildete, im Wesentlichen keilförmige Versteifungselemente 14, welche in Nuten 15, die den Bereich 13 der Verbindungselemente 10 ausgebildet sind, eingeschlagen sind.

Es erübrigt sich festzuhalten, dass anstelle von Schwalbenschanzprofilen auch andere Profilformen verwendet werden können, die eine sichere Verbindung von zwei des im Wesentlichen kastenförmigen Wand- bzw. Deckenelementen 1 gewährleisten, ohne den Rahmen der vorliegenden Erfindung zu verlassen. Wesentlich im Zusammenhang mit der vorliegenden Erfindung ist, dass die Errichtung eines Gebäudes ohne Verwendung von Schrauben, Nägeln oder dgl. möglich wird und dass vorgefertigte Teile einfach und zuverlässig direkt auf der Baustelle miteinander verbunden werden können, ohne dass ein übermäßiger Arbeits- und insbesondere Maschineneinsatz erforderlich wäre.

Ebenso wie die Errichtung eines Gebäudes aus dem Satz von Bauelementen gemäß der Erfindung möglich ist, kann ein derartiges Gebäude nicht nur im Inneren des einzelnen im Wesentlichen kastenförmigen Wand- bzw. Deckenelementes 1 Dämm- bzw. Dichtungsmaterial aufweisen, sondern können selbstverständlich die daraus ausgebildeten Wände von Außen gedämmt, gedichtet, verputzt, belattet oder sonst in irgendeiner Weise verkleidet werden.

Zur Ausbildung einer Decke aus den im Wesentlichen kastenförmigen Wand- oder Deckenelementen werden diese mittels einer Nut auf die entsprechenden Vorsprünge des darunter liegenden im Wesentlichen kastenförmigen Wandelements so aufgelegt, dass sie den Freiraum eines aus dem im Wesentlichen kastenförmigen Wand- bzw. Deckenelementen 1 ausgebildeten Raums überspannen.

## Patentansprüche

1. Satz von Bauelementen für ein aus Holz gefertigtes Gebäude umfassend eine Mehrzahl von Basiselementen (9) sowie auf diese aufsetzbare, lösbar miteinander verbindbare Wand- bzw. Deckenelemente (1), wobei Wand- bzw. Deckenelemente (1) aus einem rechteckigen Hohlraum in ihrem Inneren aufweisenden, jeweils aus Seitenwänden (4) sowie Oberflächen (5) bzw. Unterseiten (6) im Wesentlichen kastenförmigen Elementen gebildet sind, wobei
die im Wesentlichen kastenförmigen Wand- bzw. Deckenelemente (1) an zwei Außenseiten ein U-förmiges Profil aufweisen, wobei
die im Wesentlichen kastenförmigen Wand- bzw. Deckenelemente (1) an wenigstens einem Endbereich Ausnehmungen (11) für einen Eingriff von Verbindungselementen (10) aufweisen, wobei
die Ausnehmungen (11) in den im Wesentlichen kastenförmigen Wand- bzw. Deckenelementen (1) im Wesentlichen als einseitiges Schwalbenschwanzprofil (11) ausgebildet sind und an zwei einander gegenüberliegenden Seiten der im Wesentlichen kastenförmigen Wand- bzw. Deckenelemente (1) ausgebildet sind, wobei
jedes Verbindungselement (10) mit wenigstens zwei in horizontaler Richtung des Gebäudes angeordneten in zwei im Wesentlichen kastenförmige Wand- bzw. Deckenelemente (1) einsetzbaren im Wesentlichen komplementäre Fortsätze (12) darstellende sowie ein eine Nut (16) aufweisendes Verbindungsteil (13) aufweisenden Verriegelungselementen ausgestattet ist und wobei zwischen jeweils zwei einander gegenüberliegenden Verbindungselementen (10) wenigstens ein Versteifungselement (14), insbesondere zwei jeweils komplementär zueinander ausgebildete abgeschrägte Seiten aufweisende, im Wesentlichen keilförmige Versteifungselemente (14) in dafür in den Verbindungselementen (10) ausgebildeten Nuten (16) eingebracht sind.

2. Satz von Bauelementen nach Anspruch 1, **dadurch gekennzeichnet, dass** Seitenwände (4) der im Wesentlichen kastenförmigen Wand- bzw. Deckenelemente (1) in Höhenrichtung über diese verbindende Boden- und Deckflächen (5, 6) vorragen.

3. Satz von Bauelementen nach Anspruch 2, **dadurch gekennzeichnet, dass** die Seitenwände (4) der im Wesentlichen kastenförmigen Wand- bzw. Deckenelemente (1) an ihren Ober- und Unterseiten jeweils wenigstens eine Nut (3) oder einen in die Nut (3) einpassbaren Vorsprung, insbesondere eine Rippe (2) aufweisen.

4. Satz von Bauelementen nach einem der Ansprüche 1 bis 3, **dadurch gekennzeichnet, dass** die Boden- und Deckflächen (5, 6) jedes im Wesentlichen kastenförmigen Wand- bzw. Deckenelementes (1) in die Seitenwände (4) mittels eines insbesondere verleimten Nut-Federbrett-Profils (7) eingesetzt sind.

5. Satz von Bauelementen nach Anspruch 4, **dadurch gekennzeichnet, dass** das verleimte Nut-Federbrett-Profil (7) als verleimtes Schwalbenschwanzprofil (11) ausgebildet ist.

6. Satz von Bauelementen nach einem der Ansprüche 1 bis 5, **dadurch gekennzeichnet, dass** dass Boden- und Deckflächen jedes im Wesentlichen kastenförmigen Wand- bzw. Deckenelements (1) aus Holzbrettern mit einer um einen Winkel zwischen 20 und 60° geneigten Holzmaserung ausgebildet sind.

7. Satz von Bauelementen nach einem der Ansprüche 1 bis 6, **dadurch gekennzeichnet, dass** die Basiselemente (9) als zwischen vorragende Enden der Seitenwände (4) einschiebbare Platten ausgebildet sind.

8. Satz von Bauelementen nach einem der Ansprüche 1 bis 7, **dadurch gekennzeichnet, dass** die Ausnehmungen (11) für einen Eingriff von Verbindungselementen (10) in den im Wesentlichen kastenförmigen Elementen an wenigstens einer Endfläche oder wenigstens einer Seitenfläche (4) des im Wesentlichen kastenförmigen Elements ausgebildet sind.

9. Satz von Bauelementen nach einem der Ansprüche 1 bis 8, **dadurch gekennzeichnet, dass** die Bauelemente aus Vollholz ausgebildet sind.

## Claims

1. A set of building elements for a building made of wood, comprising a plurality of base elements (9) and wall or ceiling elements (1) which can be placed thereon and which can be releasably connected to one another, wherein the wall and ceiling elements (1) are essential formed from box-shaped elements comprising a rectangular cavity in their interior, each comprising side walls (4) and upper faces (5) or lower sides (6), wherein the essentially box-shaped wall and ceiling elements (1) have a U-shaped profile at two outer sides, wherein the essentially box-shaped wall and ceiling elements (1) have recesses (11) for the engagement of connecting elements (10) in at least one end region, wherein the recesses (11) in the essentially box-shaped wall and ceiling elements (1) are formed essentially as a one-sided dovetail profile (11) and are formed at two mutually opposite sides of the essentially box-shaped wall and ceiling elements (1), wherein each connecting element (10) is provided with at least two locking element arranged in the horizontal direction of the building, insertable into two essentially box-shaped wall and ceiling elements (1), representing essentially complementary extensions (12) and comprising a connecting part (13) comprising a groove (16) and wherein between each two mutually opposite connecting elements (10) at least one stiffening element (14), in particular two essentially wedge-shaped stiffening elements (14) each having sides bevelled to one anot1her in a complementary manner, are introduced into grooves (16) formed for the purpose in the connecting elements (10).

2. The set of building elements according to claim 1, **characterised in that** side walls (4) of the essentially box-shaped wall or ceiling elements (1) project in the height direction over these connecting floor and ceiling areas (5, 6).

3. The set of building elements according to claim 2, **characterised in that** the side walls (4) of the essentially box-shaped wall and ceiling elements (1) each comprise at their upper and lower sides at least one groove (3) or a projection fitting into the groove (3), in particular a rib (2).

4. The set of building elements according to any one of claims 1 to 3, **characterised in that** the floor and ceiling areas (5, 6) of each essentially box-shaped wall and ceiling element (1) is inserted in the side wall (4) by means of an in particular glued tongue-and-groove profile (7).

5. The set of building elements according to claim 4, **characterised in that** the glued tongue-and-groove profile (7) is formed as a glued dovetail profile (11).

6. A set of building elements according to any one of claims 1 to 5, **characterised in that** the floor and ceiling surfaces of each essentially box-shaped wall and ceiling element (1) is made from wooden planks with a wood grain inclined at an angle of 20 to 60°C.

7. The set of building elements according to any one of claims 1 to 6, **characterised in that** the base elements (9) are formed as a plates that can be inserted between projecting ends of the side walls (4).

8. The set of building elements according to any one of claims 1 to 7, **characterised in that** the recesses (11) for engagement of connecting elements (10) in the essentially box-shaped elements are formed on at least one end face or at least one side face (4) of the essentially box-shaped element.

9. The set of building elements according to any one of claims 1 to 8, **characterised in that** the building elements are formed from solid wood.

## Revendications

1. Ensemble d'éléments de construction pour un bâtiment fabriqué en bois comprenant une pluralité d'éléments de base (9) ainsi que des éléments de paroi ou de plafond (1) installables sur ceux-ci pouvant être reliés les uns aux autres de manière amovible, dans lequel les éléments de paroi ou de plafond (1) sont formés d'éléments essentiellement en forme de caissons, présentant dans leur intérieur un espace creux rectangulaire, réalisés chacun à partir de parois latérales (4) ainsi que de surfaces supérieures (5) ou de faces inférieures (6), dans lequel les éléments de paroi ou de plafond (1) essentiellement en forme de caissons présentent un profil en forme de U sur deux côtés extérieurs, dans lequel les éléments de paroi ou de plafond (1) essentiellement en forme de caissons présentent, sur au moins une zone d'extrémité, des évidements (11) pour une venue en prise d'éléments de liaison (10), dans lequel les évidements (11) dans les éléments de paroi ou de plafond (1) essentiellement en forme de caissons sont réalisés essentiellement en tant que profilé en queue d'aronde (11) unilatéral et sont réalisés sur deux côtés opposés des éléments de paroi ou de plafond (1) essentiellement en forme de caissons, dans lequel chaque élément de liaison (10) est équipé d'au moins deux éléments de verrouillage représentant des prolongements (12) essentiellement complémentaires disposés dans la direction horizontale du bâtiment, pouvant être insérés dans deux éléments de paroi ou de plafond (1) essentiellement en forme de caissons et présentant une pièce de liaison (13) présentant une rainure (16) et dans lequel au moins un élément de renfort (14), en particulier deux éléments de renfort (14), essentiellement cunéiformes présentant des côtés chanfreinés réalisés de manière complémentaire entre eux, sont pratiqués dans des rainures (16) réalisées à cet effet dans les éléments de liaison (10) entre deux éléments de liaison (10) respectifs opposés l'un à l'autre.

2. Ensemble d'éléments de construction selon la revendication 1, **caractérisé en ce que** des parois latérales (4) des éléments de paroi ou de plafond (1) essentiellement en forme de caissons dépassent dans la direction de la hauteur par rapport à des surfaces de sol et de plafond (5, 6) les reliant.

3. Ensemble d'éléments de construction selon la revendication 2, **caractérisé en ce que** les parois latérales (4) des éléments de paroi ou de plafond (1) essentiellement en forme de caissons présentent sur leurs faces supérieure et inférieure respectivement au moins une rainure (3) ou une partie faisant saillie pouvant être adaptée dans la rainure (3), en particulier une nervure (2).

4. Ensemble d'éléments de construction selon l'une des revendications 1 à 3, **caractérisé en ce que** les surfaces de sol et de plafond (5, 6) de chaque élément de paroi ou de plafond (1) essentiellement en forme de caissons sont insérées dans les parois latérales (4) au moyen d'un profilé de planche à rainures et languettes (7), en particulier collé.

5. Ensemble d'éléments de construction selon la revendication 4, **caractérisé en ce que** le profilé de planche à rainures et languettes (7) collé est réalisé en tant que profilé en queue d'aronde (11) collé.

6. Ensemble d'éléments de construction selon l'une des revendications 1 à 5, **caractérisé en ce que** des surfaces de sol et de plafond de chaque élément de paroi ou de plafond (1) essentiellement en forme de caissons sont réalisées à partir de planches en bois avec un veinage de bois incliné d'un angle entre 20 et 60°.

7. Ensemble d'éléments de construction selon l'une des revendications 1 à 6, **caractérisé en ce que** les éléments de base (9) sont réalisés en tant que plaques pouvant être enfilées entre des extrémités saillantes des parois latérales (4).

8. Ensemble d'éléments de construction selon l'une des revendications 1 à 7, **caractérisé en ce que** les évidements (11) permettant une venue en prise d'éléments de liaison (10) dans les éléments essentiellement en forme de caissons sont réalisés sur au moins une surface d'extrémité ou au moins une surface latérale (4) de l'élément essentiellement en forme de caisson.

9. Ensemble d'éléments de construction selon l'une des revendications 1 à 8, **caractérisé en ce que** les éléments de construction sont réalisés en bois massif.
